# EUROPÄISCHE PATENTSCHRIFT

(11) **EP 3 673 548 B1**
(45) Veröffentlichungstag und Bekanntmachung des Hinweises auf die Patenterteilung: **28.07.2021**
(21) Anmeldenummer: 19725721.5
(22) Anmeldetag: 21.05.2019
(51) Int. Cl.: H01T 4/14

(54) **MINIATURISIERTE HÖRNERFUNKENSTRECKE MIT INTEGRIERTER DEIONKAMMER**
MINIATURIZED HORN SPARK GAP WITH INTEGRATED DEION CHAMBER
ÉCLATEUR À CORNES MINIATURISÉ COMPRENANT UNE CHAMBRE DÉSIONISATION INTÉGRÉE

(30) Priorität: 29.08.2018 DE 102018121138
(43) Veröffentlichungstag der Anmeldung: 01.07.2020
(73) Patentinhaber: DEHN SE + Co KG, 92318 Neumarkt / Opf. (DE)
(72) Erfinder: KRAUSS, Bernhard, 92348 Berg (DE); HIERL, Stephan, 92318 Neumarkt (DE); EICHENSEER, Roland, 92318 Neumarkt/Pelchenhofen (DE)
(74) Vertreter: Isarpatent
(86) Internationale Anmeldenummer: PCT/EP2019/063031
(87) Internationale Veröffentlichungsnummer: WO 2020/043331

(56) Entgegenhaltungen:
- WO-A1-2006/074721
- WO-A1-2015/073136
- DE-A1- 4 007 606
- DE-B4-102011 102 257

## Beschreibung

Die Erfindung geht aus von einer miniaturisierten Hörnerfunkenstrecke mit integrierter Deionkammer, bestehend aus einem mehrteiligen Isolierstoffgehäuse als Stütz- und Aufnahmekörper für die Hörnerelektroden und die Deionkammer, wobei die Hörnerelektroden eine unsymmetrische Form mit einer längeren und einer kürzeren Elektrode aufweisen, die Hörnerelektroden im Zündbereich nahezu parallel verlaufen und anschließend divergieren, weiterhin als Deionkammer ein in den Stütz- und Aufnahmekörper einsetzbares Deionkammerteil ausgebildet ist, welches eine Vielzahl von Löschblechen aufnimmt und Durchgangskanäle besitzt gemäß Oberbegriff des Anspruches 1.

Aus der DE 10 2013 112 400 A1 ist eine Lichtbogenlöschkammer für Überspannungsableiter mit einer Vielzahl von deionisierenden Löschblechen oder Löschplatten vorbekannt. Die Löschbleche sind derart beabstandet, dass eine Vielzahl von Kanälen zur Aufnahme lichtbogenbedingter Gase gebildet ist.

Die Löschbleche weisen einen schlitzförmigen Einlaufbereich auf. Weiterhin ist ein Gasausströmbereich durch seitliche und/oder stirnseitige Öffnungen zwischen den Löschblechen ausgebildet. Ausgehend von der Symmetrieachse der Lichtbogenlöschkammer sind die Gasausströmbereiche zwischen benachbarten Löschblechpaaren jeweils wechselseitig zur einen oder anderen Kammerseite oder Kammerhälfte geführt. Diesbezüglich sind Trennstege vorhanden, wobei insbesondere die Gasteilströme erst in einem gemeinsamen Entspannungsraum vermischt werden und dort einer Vereinigung unterliegen.

Eine solche Deionkammer verfügt über eine kleine Baugröße und ist für erhöhte Betriebsspannungen einsetzbar.

Bei der Hörnerfunkenstrecke mit Deionkammer nach DE 10 2011 102 257 B4 wird von einer nicht ausblasenden Bauform mit einem mehrteiligen

Isolierstoffgehäuse als Stütz- und Aufnahmekörper für die Hörnerelektroden und die Deionkammer ausgegangen. Weiterhin sind Mittel zum Leiten der lichtbogenbedingten Gasströmung vorhanden. Das Isolierstoffgehäuse ist in der von den Hörnerelektroden aufgespannten Ebene geteilt und bildet eine erste und zweite Halbschale.

Im Lichtbogenlaufbereich zwischen den Elektroden in Richtung Deionkammer liegt eine plattenförmige Isolierstoffmaterialscheibe vor und begrenzt diesen Bereich. Das Isolierstoffmaterial ist in einer entsprechenden Ausformung der jeweiligen Halbschale formschlüssig eingesetzt. Zusätzlich besteht die Möglichkeit, die Isolierstoffplatte noch mit einer ferromagnetischen Hinterlegung zur Steuerung des Lichtbogenlaufes auszugestalten.

Bei der gattungsbildenden Hörnerfunkenstrecke mit Deionkammer nach DE 10 2011 123 020 B3 ist ebenfalls ein mehrteiliges Isolierstoffgehäuse als Stütz- und Aufnahmekörper für Hörnerelektroden und die Deionkammer vorgesehen. Weiterhin sind Mittel zum Leiten der lichtbogenbedingten Gasströmung vorhanden. Auch ist dort das Isolierstoffgehäuse in der von den Hörnerelektroden aufgespannten Ebene geteilt und bildet eine erste und eine zweite Halbschale.

Die Hörnerelektroden weisen eine unsymmetrische Form mit einer längeren und einer kürzeren Elektrode auf. Im Zündbereich verlaufen beide Elektroden nahezu parallel oder mit geringer Divergenz.

Der Lichtbogenlaufbereich zwischen den Elektroden in Richtung Deionkammer ist durch ein plattenförmiges Isolierstoffmaterial begrenzt, das in einer ersten Ausformung der jeweiligen Halbschale formschlüssig eingesetzt ist.

Weiterhin nehmen die ersten Ausformungen eine ferromagnetische Hinterlegung des Lichtbogenlaufbereiches auf, wobei das plattenförmige Isolierstoffmaterial die jeweilige Hinterlegung von den Elektroden elektrisch trennt.

Die Halbschalen besitzen weitere, zweite Ausformungen, welche ein einsetzbares Deionkammerteil formschlüssig aufnehmen. Zwischen der ersten und zweiten Ausformung sind jeweils Durchbrüche oder Öffnungen in der jeweiligen Halbschale befindlich. Die Kürzere der Elektroden endet vor dem Deionkammerteil, so dass die Gasströmung nur teilweise in die Deionkammer gelangt.

Eine derartige Hörnerfunkenstrecke kann ein universelles Modul mit äußeren Anschlussklemmen für die Elektroden bilden, welches in ein Steckteil oder Außengehäuse, je nach Kundenwunsch integrierbar ist.

Obwohl die Hörnerfunkenstrecken gemäß dem oben geschilderten Stand der Technik hervorragende elektrische Eigenschaften besitzen und eine hohe Zuverlässigkeit aufweisen, besteht das Bedürfnis, den Bauraum für entsprechende Funkenstrecken zu minimieren, um insbesondere in Niederspannungsversorgungssystemen oder entsprechenden Geräten deren Miniaturisierung zu erlauben. Aufgrund der zu beherrschenden Ströme und Spannungen ist es grundsätzlich sehr problematisch, bekannte Funkenstrecken zu skalieren.

Aus dem Vorgenannten ist es Aufgabe der Erfindung, eine weiterentwickelte, miniaturisierte Hörnerfunkenstrecke mit integrierter Deionkammer anzugeben, die besonders kleinbauend ist und dennoch die geforderten elektrischen Eigenschaften sowie die notwendige mechanische Stabilität besitzt, um den diesbezüglichen Anforderungen der Anwender, auch im Sinne einer Langzeitstabilität der Produkte zu gewährleisten.

Die Lösung der Aufgabe der Erfindung erfolgt durch eine miniaturisierte Hörnerfunkenstrecke mit integrierter Deionkammer gemäß der Merkmalskombination nach Anspruch 1, wobei die Unteransprüche mindestens zweckmäßige Ausgestaltungen und Weiterbildungen umfassen.

Es wird demnach von einer Hörnerfunkenstrecke mit integrierter Deionkammer ausgegangen.

Die Hörnerfunkenstrecke besteht aus einem mehrteiligen, insbesondere zweiteiligen Isolierstoffgehäuse. Das Isolierstoffgehäuse stellt einen Stütz- und Aufnahmekörper unter anderem für die Hörnerelektroden und die Deionkammer dar.

Die Hörnerelektroden weisen bevorzugt eine unsymmetrische Form mit einer längeren und einer kürzeren Elektrode auf.

Die Hörnerelektroden verlaufen im Zündbereich nahezu parallel oder divergieren minimal. Anschließend vergrößert sich der Abstand der Hörnerelektroden im Sinne einer zunehmenden Divergenz.

Weiterhin ist die Deionkammer als ein in den Stütz- und Aufnahmekörper, von diesem gehaltenes, einsetzbares Deionkammerteil ausgebildet, welches eine Vielzahl von Löschblechen aufnimmt und Durchgangskanäle für eine lichtbogenbedingte Gasströmung besitzt.

Erfindungsgemäß sind die Hörnerelektroden mindestens im Laufbereich eines entstehenden Lichtbogens mit einer metallischen Hinterlegung ausgerüstet.

Diese metallische Hinterlegung führt zunächst zu einer mechanischen Verstärkung der ansonsten dünnwandiger ausführbaren jeweiligen Hörnerelektrode.

Die Verstärkung wird rückseitig der betreffenden Hörnerelektrode fixiert, so dass der eigentliche Lichtbogenlaufbereich nicht gestört ist und der Lichtbogen nicht zum sogenannten "Hängen" kommt.

Die metallische Hinterlegung und Verstärkung der Hörnerelektroden führt zusätzlich zu einer besseren Kühlung auftretender Lichtbögen aufgrund der größeren Wärmekapazität.

Weiterhin ist die kürzere Elektrode als bis zum Deionkammerteil reichende Hakenhornelektrode ausgebildet. Es wird also die Gasströmung, welche beim Zünden und Brennen eines Lichtbogens als dessen Folge entsteht, bis in die Deionkammer und die dort vorhandenen Löschbleche und Durchgangskanäle geleitet.

Beabstandet und ausgangsseitig der Durchgangskanäle ist diese von einer metallischen Prallwand mindestens teilweise überdeckt, wobei die Prallwand gleichzeitig mit dem Isolierstoffgehäuse, dieses mechanisch verstärkend, verbindbar ist. Eine beispielhafte Verbindung besteht in einer kraftschlüssigen Vernietung oder Verschraubung.

Die Prallwand dient einerseits der mechanischen Verstärkung der beschriebenen Gesamtanordnung.

Andererseits dient die Prallwand einer Druck- bzw. Gasströmungsreflexion. Dabei ist es das Ziel, den Lichtbogen an der entstehenden Engstelle zum Verbleiben zu zwingen.

Die Prallwand dient darüber hinaus der Kühlung der entstehenden Gase. Insgesamt wird durch die vorbeschriebene Merkmalskombination die Belastung auf das Isolierstoffgehäuse bzw. ein umgebendes Außengehäuse reduziert.

Die Prallwand kann ausgestaltend eine geschlossene, eine geschlitzte oder eine mit strömungsleitender Schlitzprägung versehene Gasströmungsreflexionsfläche aufweisen.

Durch diese Maßnahme kann die Druckreflexion beeinflusst und die Gasströmungsrichtung gezielt beeinflusst werden.

Wie bereits erwähnt, sind die Hörnerelektroden beide bis zum Deionkammerteil geführt und es ist die metallische Hinterlegung als rückseitige Verstärkung mittels eines Einlegeteiles ausgebildet.

Sowohl das Material der Elektroden als auch das der metallischen Hinterlegung kann aus galvanisch verzinntem Kupfer bestehen.

Im vom Lichtbogenbrennraum abgewandten Bereich der Hakenhornelektrode, im vom Hakenhorn teilweise umschlossenen Freiraum ist in einer Ausgestaltung der Erfindung eine flexible Leiterplatte, insbesondere Folienleiterplatte, zur Triggerung der Funkenstrecke angeordnet.

Die flexible oder Folienleiterplatte kann ein elektrisches oder elektronisches Bauteil aufnehmen, welches in den Freiraum eintaucht. Auf diese Weise wird das im Freiraum vorhandene Volumen optimal zum Zweck der aufgabengemäßen angestrebten Miniaturisierung der Funkenstrecke genutzt.

Das erwähnte elektrische Bauteil kann ein Gasableiter sein, der mit einem entsprechenden Leiterabschnitt der Leiterplatte in elektrischer Verbindung steht.

In dem Zündbereich der Hörnerelektroden reicht bei einer Ausgestaltung der Erfindung eine Zündhilfe hinein, welche aus einem leitfähigen Kunststoff, bevorzugt Schwarz-POM, besteht.

Die Prallwand ist bevorzugt als Stanz-Biegeteil ausgebildet und weist zwei Abwinkelungen auf, welche Durchbrüche zur Aufnahme kraftschlüssiger Verbindungsmittel besitzt. Die Durchbrüche sind komplementär zu Aussparungen im mehrteiligen Isolierstoffgehäuse ausgeführt. Wird die kraftschlüssige Verbindung mittels metallischen Nieten realisiert, verbessert sich die Wärmeableitung und Kühlwirkung aufgrund der gebildeten Wärmesenke.

Die Hörnerelektroden sind jeweils mit einem ihrer Enden durch eine Öffnung im Isolierstoffgehäuse geführt, um eine unmittelbare elektrische Kontaktierung zu ermöglichen. Auf separate Anschlussmittel, die mit den Elektroden zunächst zu kontaktieren sind, kann verzichtet werden.

Das Isolierstoffgehäuse weist bei einer bevorzugten Ausführungsform an einer seiner Innenseiten mindestens eine Überhöhung oder einen Vorsprung auf. Diese Überhöhung oder der Vorsprung dienen zur Ausbildung einer elektrischen Druckkontaktierung zwischen der flexiblen Leiterplatte und der ihr benachbarten Hakenhornelektrode.

Bei einer Ausbildung der Erfindung weist die geschaffene miniaturisierte Hörnerfunkenstrecke im Wesentlichen Außenabmessungen von 25 x 10 x 17 mm (L x B x H) auf.

Die Erfindung soll nachstehend anhand eines Ausführungsbeispieles sowie unter Zuhilfenahme von Figuren näher erläutert werden.
- Fig. 1: eine Explosivdarstellung der miniaturisierten Hörnerfunkenstrecke mit integrierter Deionkammer;
- Fig. 2: eine Detaildarstellung der Deionkammer, ausgebildet als Deionkammerteil mit aufgenommenen Löschblechen;
- Fig. 3: eine Detaildarstellung der Folienleiterplatte, ausgebildet als Triggerleiterplatte mit integriertem, auf der Leiterplatte befindlichem Gasableiter;
- Fig. 4: eine erste Ausführungsform der Prallwand mit geschlossener Prallfläche einmal als Zuschnitt (unterer Figurenteil) und zum anderen bereits mit abgewinkelten Seiten (oberer Figurenteil);
- Fig. 5: eine weitere Ausführungsform der Prallwand in geschlitzter Gestalt, sowohl als Zuschnitt (unterer Figurenteil) und im Ergebnis der erfolgten Abwinkelung der Seitenkanten (oberer Figurenteil);
- Fig. 6: eine weitere Ausführungsform einer Prallwand mit Schlitzprägung zur Gasströmungsumlenkung mit erfolgter Abwinkelung der seitlichen Kanten; und
- Fig. 7: eine Darstellung der miniaturisierten Hörnerfunkenstrecke mit aus Gründen der Übersichtlichkeit weggelassenen vorderen Teil des Isolierstoffgehäuses und zur Verdeutlichung herausgezogenen Hinterlegungen sowie Prallwand.

Die erfindungsgemäße miniaturisierte Hörnerfunkenstrecke gemäß den Figuren, insbesondere nach Figur 1, geht von einem mehrteiligen Isolierstoffgehäuse aus. Das Isolierstoffgehäuse umfasst ein oberes Teil 1 sowie ein unteres Teil 2.

Die entsprechenden Gehäuseteile sind innenseitig mit Strukturierungen zur Aufnahme, das heißt zum mechanischen Fixieren, der weiteren funktionsrelevanten Bauteile ausgerüstet.

Bei einer Ausgestaltung der Erfindung kommt neben dem jeweiligen Isolierstoffgehäuseteil 1; 2 ein metallischer Konzentrator 3; 4 zum Einsatz. Zur elektrischen Isolierung ist zwischen dem jeweiligen Konzentrator 3; 4 eine Isolierplatte 5; 6, insbesondere aus Vulkanfiber bestehend, angeordnet. Die entsprechende Isolierplatte 5; 6 sorgt für die notwendige elektrische Trennung zum jeweiligen Konzentrator 3; 4.

Die Gehäuseteile 1; 2 nehmen weiterhin ein Deionkammerteil 7 auf.

Dieses Deionkammerteil 7 besteht aus einem Kunststoffträger mit Durchgangskanälen und Schlitzen, wobei letztere entsprechende Löschbleche 8 aufnehmen.

Weiterhin sind in den Gehäuseteilen die Hörnerelektroden einsetzbar. Zum einen handelt es sich hier um eine Hakenhornelektrode 9 als kürzere Elektrode sowie um eine Langhornelektrode 10 als die längere der Elektroden.

Sowohl die Hakenhornelektrode 9 als auch die Langhornelektrode 10 sind durch metallische Hinterlegungen 11; 12 verstärkt.

Zum Zweck der Triggerung der Hörnerfunkenstrecke kommt eine Triggerleiterplatte 13 zum Einsatz (siehe auch Detaildarstellung nach Figur 3).

Diese Triggerleiterplatte 13, die insbesondere als Folienleiterplatte ausgebildet ist, steht mit einer S-POM-Platte 14, die in den Zündbereich zwischen den Hörnerelektroden hineinragt, in elektrischer Verbindung.

Weiterhin weist die Triggerleiterplatte 13 eine Kontaktfläche 15 sowie in einer speziellen Ausgestaltung einen Gasableiter 16 auf.

Letztendlich ist eine Prallplatte 17 (siehe auch die Figuren 4 bis 6) vorhanden.

Die Prallplatte ist beabstandet und ausgangsseitig der Durchgangskanäle des Deionkammerteiles 7, diese mindestens teilweise überdeckend angeordnet, wobei die Prallwand 17 gleichzeitig mit dem Isolierstoffgehäuse, dieses mechanisch verstärkend verbindbar ist, wie dies aus der Figur 7 für den Fachmann ersichtlich ist.

Die Verbindung der Gehäuseteile 1; 2 und das Fixieren der Prallwand oder Prallplatte 17 geschieht beispielsweise mit Rohrnieten 18, die durch entsprechende Ausnehmungen in den Gehäuseteilen 1; 2 und Durchbrüchen in der Prallwand 17 geführt werden.

Die Prallwand 17 bildet eine je nach Ausführungsform geschlossene, geschlitzte oder mit strömungsleitender Prägung versehene Gasströmungsreflexionsfläche.

Diesbezüglich sei auf die Darstellungen nach den Figuren 4 bis 6 aufmerksam gemacht.

Bei der Ausführungsform nach Figur 4 wird von einer Prallwand 171 mit im Wesentlichen geschlossener Gasströmungsreflexionsfläche ausgegangen.

Die Prallwand 172 nach Figur 5 weist schlitzförmige Durchbrechungen auf.

Bei der Prallwand 173 nach Figur 6 sind strömungsleitende, geprägte Öffnungen vorhanden, die zu einer Umlenkung auftreffender Gasströmung führen.

Die betreffenden Prallwände 17, 171, 172 und 173 sind bevorzugt als Stanz-Biegeteile ausgebildet und weisen zwei seitliche Abkantungen oder Abwinkelungen auf, welche Durchbrüche 20 komplementär zu Aussparungen in den Gehäuseteilen 1; 2 aufweisen. Diese Durchbrüche 20 dienen der Aufnahme beispielhafter Nieten 18 (siehe Figur 1); die Prallwände führen nun nicht nur zur Kühlung und Leitung auftretender Gasströmung, sondern stabilisieren die Ausbildung des Isolierstoffgehäuses, gestatten eine Kühlung der Gasströmung durch Wärmeableitung und verhindern eine Beschädigung benachbarter Bauteile bzw. eines in den Figuren nicht gezeigten Außengehäuses.

Unter Hinweis auf die Figur 7 weist das Trägerteil 2 eine Überhöhung X auf, welche dazu dient, eine sichere elektrische Verbindung zwischen der Triggerleiterplatte 13 und dem dortigen Kontaktbereich 15 zur Hakenhornelektrode 9 herzustellen.

Die Figur 7 lässt auch deutlich werden, wie die Triggerleiterplatte 13 positioniert ist und in welcher Weise das Bauteil 16 im Freiraum unterhalb der Hakenhornelektrode 9 eintaucht.

Die Hörnerelektroden 9; 10 sind, wie in der Figur 7 ersichtlich, jeweils mit einem Ende durch eine Öffnung im entsprechenden Teil des Isolierstoffgehäuses 1; 2 geführt, um eine unmittelbare elektrische Verbindung zu ermöglichen. Auf separate Anschlusselemente kann verzichtet werden.

## Patentansprüche

1. Miniaturisierte Hörnerfunkenstrecke mit integrierter Deionkammer, bestehend aus einem mehrteiligen Isolierstoffgehäuse (1; 2) als Stütz- und Aufnahmekörper für die Hörnerelektroden (9; 10) und die Deionkammer, wobei die Hörnerelektroden (9; 10) eine unsymmetrische Form mit einer längeren und einer kürzeren Elektrode aufweisen, die Hörnerelektroden im Zündbereich nahezu parallel verlaufen und anschließend divergieren, weiterhin als Deionkammer ein in den Stütz- und Aufnahmekörper einsetzbares Deionkammerteil (7) ausgebildet ist, welches eine Vielzahl von Löschblechen (8) aufnimmt und Durchgangskanäle besitzt und die Hörnerelektroden (9; 10) mindestens im Laufbereich eines entstehenden Lichtbogens mit einer metallischen Hinterlegung (12) ausgerüstet sind,
**dadurch gekennzeichnet, dass**
die kürzere Elektrode (9) als bis zum Deionkammerbereich reichende Hakenhornelektrode ausgebildet ist und beabstandet und ausgangsseitig der Durchgangskanäle der Deionkammer (7) diese von einer metallischen Prallwand (17) mindestens teilweise überdeckt ist, wobei die Prallwand (17) gleichzeitig mit dem Isolierstoffgehäuse, dieses mechanisch verstärkend, verbunden ist.

2. Miniaturisierte Hörnerfunkenstrecke nach Anspruch 1,
**dadurch gekennzeichnet, dass**
die Prallwand (17) eine geschlossene (171), eine geschlitzte (172) oder eine mit strömungsleitender Schlitzprägung (173) versehene Gasströmungsreflexionsfläche aufweist.

3. Miniaturisierte Hörnerfunkenstrecke nach Anspruch 1 oder 2,
**dadurch gekennzeichnet, dass**
die Hörnerelektroden (9; 10) bis zum Deionkammerteil (7) geführt sind und die metallische Hinterlegung (11; 12) als rückseitige Verstärkung mittels Einlegeteil ausgebildet ist.

4. Miniaturisierte Hörnerfunkenstrecke nach einem der vorangegangenen Ansprüche,
**dadurch gekennzeichnet, dass**
im vom Lichtbogenbrennraum abgewandten Bereich der Hakenhornelektrode (9), im vom Hakenhorn teilweise umschlossenen Freiraum eine flexible Leiterplatte (13) zur Triggerung der Funkenstrecke angeordnet ist, wobei die flexible Leiterplatte (13) ein elektrisches oder elektronisches Bauteil (16) aufnimmt, welches in den Freiraum eintaucht.

5. Miniaturisierte Hörnerfunkenstrecke nach Anspruch 4,
**dadurch gekennzeichnet, dass**
das Bauteil (16) ein Gasableiter ist.

6. Miniaturisierte Hörnerfunkenstrecke nach einem der vorangegangenen Ansprüche,
**dadurch gekennzeichnet, dass**
in den Zündbereich der Hörnerelektroden (9; 10) eine Zündhilfe (14) aus leitfähigem Kunststoff eintaucht.

7. Miniaturisierte Hörnerfunkenstrecke nach einem der vorangegangenen Ansprüche,
**dadurch gekennzeichnet, dass**
die Prallwand (17) als Stanz-Biegeteil ausgebildet ist und zwei Abwinkelungen aufweist, welche Durchbrüche (20) zur Aufnahme kraftschlüssiger Verbindungsmittel (18) besitzt, wobei die Durchbrüche (20) komplementär zu Aussparungen im mehrteiligen Isolierstoffgehäuse (1; 2) ausgeführt sind.

8. Miniaturisierte Hörnerfunkenstrecke nach einem der vorangegangenen Ansprüche,
**dadurch gekennzeichnet, dass**
die Prallwand (17) als Wärmesenke ausgebildet ist.

9. Miniaturisierte Hörnerfunkenstrecke nach einem der vorangegangenen Ansprüche,
**dadurch gekennzeichnet, dass**
die Hörnerelektroden (9; 10) jeweils mit einem Ende durch eine Öffnung im Isolierstoffgehäuse (1; 2) geführt sind, um eine unmittelbare elektrische Kontaktierung zu ermöglichen.

10. Miniaturisierte Hörnerfunkenstrecke nach einem der Ansprüche 4 bis 9, **dadurch gekennzeichnet, dass**
das Isolierstoffgehäuse (1; 2) an seiner Innenseite mindestens eine Überhöhung (X) oder einen Vorsprung aufweist, um eine elektrische Druckkontaktierung zwischen der Folienleiterplatte (13) und der Hakenhornelektrode (9) zu ermöglichen.

11. Miniaturisierte Hörnerfunkenstrecke nach einem der vorangegangenen Ansprüche,
**dadurch gekennzeichnet, dass**
diese Außenabmessung im Bereich von im Wesentlichen 25 mm x 10 mm x 17 mm (Länge x Höhe x Breite) aufweist.

## Claims

1. Miniaturised horn spark gap having an integrated deion chamber, embodied from a multi-part insulating material housing (1; 2) as a supporting and receiving body for the horn electrodes (9; 10) and the deion chamber, wherein the horn electrodes (9; 10) comprise an asymmetrical shape with one longer and one shorter electrode, the horn electrodes extend approximately parallel in the ignition region and subsequently diverge, furthermore a deion chamber part (7) that can be inserted into the supporting and receiving body is embodied as a deion chamber and said deion chamber part receives a plurality of extinguishing plates (8) and comprises through-going ducts and the horn electrodes (9; 10) are provided with a metal part (12) that is arranged to the rear of said horn electrode (10) at least in the arcing region of an arc that is created,
**characterised in that**
the shorter electrode (9) is embodied as a hooked horn electrode that reaches to the deion chamber region and is spaced apart and on the output side of the through-going ducts of the deion chamber (7) this deion chamber is covered at least in part by a metal baffle plate (17), wherein the baffle plate (17) is simultaneously connected to the insulating material housing in a manner that mechanically strengthens this insulating material housing.

2. Miniaturised horn spark gap according to claim 1, **characterised in that**
the baffle plate (17) comprises a closed surface (171), a slotted surface (172) or a gas flow reflection surface that is provided with a flow-conducting embossed slotted arrangement (173).

3. Miniaturised horn spark gap according to claim 1 or 2,
**characterised in that**
the horn electrodes (9; 10) are guided to the deion chamber part (7) and the arrangement of the metal parts (11; 12) to the rear of said horn electrodes respectively is embodied as a rear-side reinforcement by means of an insert component.

4. Miniaturised horn spark gap according to one of the preceding claims,
**characterised in that**
a flexible conductor plate (13) for triggering the spark gap is arranged in the region of the hooked horn electrode (9) that is remote from the arc discharge chamber, in the free space that is in part encompassed by the hooked horn, wherein the flexible conductor plate (13) receives an electrical or electronic component (16) that is inserted into the free space.

5. Miniaturised horn spark gap according to claim 4,
**characterised in that**
the component (16) is a gas discharge arrester.

6. Miniaturised horn spark gap according to one of the preceding claims,
**characterised in that**
an ignition aid (14) that is embodied from a conductive synthetic material is inserted into the ignition region of the horn electrodes (9, 10).

7. Miniaturised horn spark gap according to one of the preceding claims,
**characterised in that**
the baffle plate (17) is embodied as a stamped-bent part and comprises two bent sections and said stamped-bent part comprises through-going openings (20) for receiving non-positive locking connecting means (18), wherein the through-going openings (20) are embodied in a manner that complements recesses in the multi-part insulating material housing (1; 2).

8. Miniaturised horn spark gap according to one of the preceding claims,
**characterised in that**
the baffle plate (17) is embodied as a heat sink.

9. Miniaturised horn spark gap according to one of the preceding claims,
**characterised in that**
the horn electrodes (9; 10) are guided in each case with one end through an opening in the insulating material housing (1; 2) in order to render possible a direct electrical contacting arrangement.

10. Miniaturised horn spark gap according to one of claims 4 to 9,
**characterised in that**
the insulating material housing (1; 2) comprises on its inner side at least one elevation (X) or one projection in order to render possible an electrical press-contacting arrangement between the thin metal conductor plate (13) and the hooked horn electrode (9).

11. Miniaturised horn spark gap according to one of the preceding claims,
**characterised in that**
this external dimension comprises in the range of essentially 25 mm x 10 mm x 17 mm (length x height x width).

## Revendications

1. Éclateur à cornes miniaturisé comportant une chambre de désionisation intégrée, composé d'un boîtier en matériau isolant en plusieurs parties (1 ; 2) servant de corps de support et de réception pour les électrodes à corne (9 ; 10) et la chambre de désionisation, dans lequel les électrodes à corne (9 ; 10) présentent une forme asymétrique avec une électrode plus longue et une électrode plus courte, les électrodes à corne s'étendent pratiquement parallèlement dans la zone d'allumage et divergeant ensuite, une partie chambre de désionisation (7) pouvant être insérée dans le corps de support et de réception est en outre réalisée en tant que chambre de désionisation, laquelle partie chambre de désionisation (7) reçoit une pluralité de plaques d'extinction (8) et possède des canaux de passage, et les électrodes à corne (9 ; 10) sont équipées d'une doublure métallique (12) au moins dans la zone de propagation d'un arc électrique qui se produit,
**caractérisé en ce que**
l'électrode la plus courte (9) est réalisée sous la forme d'une électrode à corne à crochet s'étendant jusque dans la zone de chambre de désionisation et, à distance et du côté sortie des canaux de passage de la chambre de désionisation (7), celle-ci est au moins partiellement recouverte par une paroi d'impact métallique (17), laquelle paroi d'impact (17) est reliée en même temps au boîtier en matériau isolant, renforçant celui-ci mécaniquement.

2. Éclateur à cornes miniaturisé selon la revendication 1,
**caractérisé en ce que**
la paroi d'impact (17) présente une surface de réflexion d'écoulement de gaz fermée (171), à fentes (172) ou pourvue d'un estampage de fentes conductrices d'écoulement (173).

3. Éclateur à cornes miniaturisé selon la revendication 1 ou 2,
**caractérisé en ce que**
les électrodes à corne (9 ; 10) sont guidées jusqu'à la partie chambre de désionisation (7) et la doublure métallique (11 ; 12) est réalisée sous la forme d'un renforcement arrière au moyen d'une partie d'insertion.

4. Éclateur à cornes miniaturisé selon l'une des revendications précédentes,
**caractérisé en ce que**
une carte de circuit imprimé flexible (13) pour le déclenchement de l'éclateur est disposée dans la zone de l'électrode à corne à crochet (9) opposée à la chambre de formation d'arc, dans l'espace libre partiellement entouré par la corne à crochet, la carte de circuit imprimé flexible (13) recevant un composant électrique ou électronique (16) qui est placé dans l'espace libre.

5. Éclateur à cornes miniaturisé selon la revendication 4,
**caractérisé en ce que**
le composant (16) est un éclateur à gaz.

6. Éclateur à cornes miniaturisé selon l'une des revendications précédentes,
**caractérisé en ce que**
un auxiliaire d'allumage (14) en matière plastique conductrice est placé dans la zone d'allumage des électrodes à corne (9 ; 10).

7. Éclateur à cornes miniaturisé selon l'une des revendications précédentes,
**caractérisé en ce que**
la paroi d'impact (17) est réalisée sous la forme d'une pièce découpée et pliée et présente deux parties coudées qui possèdent des ouvertures (20) pour recevoir des moyens de liaison par force (18), les ouvertures (20) étant réalisées de manière complémentaire à des évidements dans le boîtier en matériau isolant en plusieurs parties (1 ; 2).

8. Éclateur à cornes miniaturisé selon l'une des revendications précédentes,
**caractérisé en ce que**
la paroi d'impact (17) est réalisée sous la forme d'un dissipateur thermique.

9. Éclateur à cornes miniaturisé selon l'une des revendications précédentes,
**caractérisé en ce que**
les électrodes à corne (9 ; 10) sont chacune guidées avec une extrémité à travers une ouverture dans le boîtier en matériau isolant (1 ; 2) pour permettre un contact électrique direct.

10. Éclateur à cornes miniaturisé selon l'une des revendications 4 à 9,
**caractérisé en ce que**
le boîtier en matériau isolant (1 ; 2) présente au moins une surélévation (X) ou une saillie sur son côté intérieur pour permettre un contact électrique par pression entre la carte de circuit imprimé en feuille mince (13) et l'électrode à corne à crochet (9).

11. Éclateur à cornes miniaturisé selon l'une des revendications précédentes,
**caractérisé en ce que**
celui-ci présente des dimensions extérieures de l'ordre de 25 mm x 10 mm x 17 mm (longueur x hauteur x largeur).
